# EUROPÄISCHE PATENTANMELDUNG

(11) **EP 1 121 885 A1**
(43) Veröffentlichungstag der Anmeldung: **08.08.2001**
(21) Anmeldenummer: 01101428.9
(22) Anmeldetag: 23.01.2001
(51) Int. Cl.: A47K 3/28, E03C 1/06

(54) **Befestigung eines Profils an einer Wand**

(30) Priorität: 07.02.2000 DE 10005097
(71) Anmelder: Kludi Armaturen Scheffer Vertriebs- und Verwaltungs oHG, 58706 Menden (DE)
(72) Erfinder: Tschap, Martin, 58644 Iserlohn (DE)
(74) Vertreter: COHAUSZ HANNIG DAWIDOWICZ & PARTNER

(57) **Zusammenfassung**

Die Erfindung betrifft eine Befestigung eines insbesondere U-förmigen Profils in einer Raumecke oder auf einer Wand insbesondere in der Ecke einer Dusche. An den den Wänden zugewandten Enden insbesondere Schenkeln sind innenseitig jeweils Halter befestigbar, die zwei Flachteile aufweisen, von denen das erste durch mindestens eine Schraube mit Mutter am Schenkel befestigbar ist, und dass das zweite Flachteil eine Befestigungsstelle für die Wand aufweist, am ersten Flachteil längs und waagerecht verschieblich geführt ist und zwischen dem ersten Flachteil und dem Profilschenkel liegt, um durch die Schraube zwischen dem ersten Flachteil und dem Profilschenkel festklemmbar zu sein.

## Beschreibung

Die Erfindung betrifft die Befestigung eines insbesondere U-förmigen Profils in einer Raumecke oder auf einer Wand insbesondere in der Ecke einer Dusche.

Es sind die unterschiedlichsten Befestigungen für Teile an Wänden bekannt. Bei diesen bekannten Befestigungen hat es sich gezeigt, dass diese Wandunebenheiten und -ungenauigkeiten nicht genügend abfangen können. Sind aber Verstellmöglichkeiten gegeben, so sind diese schwierig zu bedienen.

Aufgabe der Erfindung ist es, eine Befestigung der eingangs genannten Art so zu verbessern, dass bei einfacher Herstellung und Montage eine hohe Flexibilität gegeben ist, wobei sie leicht einzustellen und an unterschiedlichste Wandformen und Wandungenauigkeiten anpassbar ist.

Diese Aufgabe wird erfindungsgemäß dadurch gelöst, dass an den den Wänden zugewandten Enden insbesondere Schenkeln innenseitig jeweils Halter befestigbar sind, die zwei Flachteile aufweisen, von denen das erste durch mindestens eine Schraube mit Mutter am Schenkel befestigbar ist, und dass das zweite Flachteil eine Befestigungsstelle für die Wand aufweist, am ersten Flachteil längs und waagerecht verschieblich geführt ist und zwischen dem ersten Flachteil und dem Profilschenkel liegt, um durch die Schraube zwischen dem ersten Flachteil und dem Profilschenkel festklemmbar zu sein.

Eine solche Befestigung läßt es zu, dass das insbesondere senkrechte Profil in einer Raumecke oder auf einer Wand einfach anbringbar und justierbar ist, wobei die Befestigung neben einer Schraube nur zwei Teile aufweist. Über die Länge des Profils werden mehrere Halter auf beiden Seiten des Profils angeordnet und diese Halter können Wandungenauigkeiten leicht abfangen, da sie in ihrer Länge leicht verstellbar und danach festklemmbar sind.

Besonders vorteilhaft ist es hierbei, wenn die Mutter in einer inneren Längsnut des Profils einliegt und die äußeren Enden der Nutschenkel abgewinkelt sind, um die Mutter zu übergreifen. Ein einfacher Verdrehschutz des Halters gegenüber dem Profil wird erreicht, wenn das erste Flachteil mit aus dem ersten Flachteil an dessen zwei waagerechten Rändern ausgebogenen Vorsprüngen (Nasen) in der Nut des Profils einliegt.

Ein Verlierschutz und eine hohe Stabilisierung der beiden Teile aneinander wird erreicht, wenn das zweite Flachteil an beiden waagerechten Rändern jeweils einen von dem Schenkel abgewandt ausgebogenen Bereich aufweist, der das erste Flachteil jeweils seitlich übergreift.

Besonders vorteilhaft ist es, wenn das freie Ende des zweiten Flachteils insbesondere ein- oder zweimal gebogen ist, um eine Befestigungsstelle für die Wand zu bilden. Auch ist von Vorteil, wenn das insbesondere U-förmige Profil ein Stranggußprofil aus Aluminium ist. Ferner wird vorzugsweise vorgeschlagen, dass die Flachteile aus Blech sind.

Ein Ausführungsbeispiel der Erfindung ist in den Zeichnungen dargestellt und wird im folgenden näher beschrieben. Es zeigen
- Fig. 1: eine perspektivische Darstellung der Befestigung während sie am Profil montiert ist,
- Fig. 2: eine perspektivische Darstellung des in einer Raumecke befestigten Profils und
- Fig. 3: eine perspektivische Darstellung der Befestigung im auseinander genommenen Zustand.

Die Befestigung bildet einen Halter 1 für ein Stranggußprofil 2 aus Aluminium, das vorzugsweise einen U-förmigen Querschnitt besitzt, mit einer Basis 3 und zwei seitlichen Schenkeln 4. Die Schenkel 4 sind auf die Wand gerichtet und die Basis 3 ist im Ausführungsbeispiel von außen her gesehen konkav gebogen.

Der Halter 1 weist zwei Flachteile 5, 6 aus bandförmigem Blech auf. Das erste längliche Flachteil 5 ist durch eine Schraube 7 am Schenkel 4 angeschraubt. Hierzu liegt die Schraube 7 in einer Bohrung 8 des ersten Flachteils 5 ein und der Schaft 9 der Schraube erstreckt sich in das Innere einer Längsnut 10 im Schenkel 4. Die Längsnut 10 öffnet sich zum Inneren des Profils 2 hin und in ihr liegt eine Mutter 11, die auf dem Schaft 9 aufgeschraubt ist, wobei die Breite der Längsnut 10 nur wenig größer ist als der Durchmesser der Mutter 11, so dass die Mutter 11 innerhalb der Längsnut 10 gehalten ist, da die beiden Nutschenkel 12 mit ihren Enden nach innen abgewinkelt sind, um die Mutter 11 zu übergreifen.

In dem von den Nutenden gebildeten Längsspalt 13 liegt der Schaft 9 und ferner zwei seitliche Vorsprünge bzw. Nasen 14, die aus dem Flachteil 5 zu beiden Seiten ausgebogen sind. Durch diese beiden Vorsprünge (Nasen) 14 wird das Flachteil 5 verdrehsicher am Profil 2 gehalten.

Zwischen dem ersten Flachteil 5 und dem Schenkel 4 liegt ein Bereich 6a des Flachteils 6, der einen waagerechten Längsschlitz 15 besitzt, in dem der Schaft 9 einliegt. Durch Festziehen des Kopfes der Schraube 7 werden sowohl das erste als auch das zweite Flachteil am Schenkel 4 festgeklemmt.

Das zweite Flachteil 6 ist bei nicht angezogener Schraube 7 gegenüber dem ersten Flachteil 5 begrenzt verschieblich und besitzt zu beiden Seiten des ersten Flachteils zwei zum Inneren des Profils 2 hin ausgebogene Bereiche 16, die das Flachteil 5 seitlich übergreifen, so dass die Bereiche 16 sowohl dem Verlierschutz des Flachteils 6 als auch seiner Stabilisierung dienen. Um den Verschiebeweg des Flachteils 6 gegenüber dem Flachteil 5 zu begrenzen, liegen die ausgebogenen Bereiche 16 in seitlichen Rücksprüngen 17 des Flachteils 5 ein. Hierbei weist jeder Rücksprung 17 noch eine tiefergehende Ausnehmung 18 auf, durch die die Bereiche 16 bei der Montage einführbar sind, um das Teil 5 übergreifen zu können.

Das freie Ende des Flachteils 6 ist im Ausführungsbeispiel zweimal abgebogen und bildet zwischen der ersten und zweiten Abbiegestelle 19, 20 eine Befestigungsstelle 21 in Form einer kreuzförmigen Öffnung. Durch diese Öffnung bzw. Befestigungsstelle 21 ist eine nicht dargestellte Schraube steckbar, die in der Wand eingedübelt wird.

Das Profil 2 besteht vorzugsweise aus einem Aluminiumstrangguß. Stattdessen können aber auch andere Materialien wie Stahl oder Kunststoff verwendet werden. Ferner kann die Basis 3 des Profils statt konkav auch eben oder konvex sein.

Die Flachteile 5 und 6 bestehen im Ausführungsbeispiel aus Stahl. Stattdessen können aber auch Kunststoffflachteile benutzt werden. Besonders vorteilhaft ist die Befestigung an den Wänden 22 einer Raumecke insbesondere einer Dusche anbringbar.

Zu beiden Seiten des Profils 2 werden in der Regel mehrere Halter 1 befestigt, die mit ihrem einen Ende am Profil 2 und ihrem anderen Ende an der Wand 22 festliegen. In Fig. 2 ist nur ein Halter 1 dargestellt. Es werden aber zu beiden Seiten des Profils 2 zumindest jeweils zwei Halter 1 angeordnet. Das Profil 2 weist in der Darstellung nach Fig. 2 in der Fläche der Basis 3 mehrere Öffnungen 23 auf, durch die Betätigungselemente von Armaturen steckbar sind, die sich rückseitig des Profils 2 zwischen dem Profil und der Wand bzw. den Wänden 22 befinden.

## Patentansprüche

1. Befestigung eines insbesondere U-förmigen Profils (2) in einer Raumecke oder auf einer Wand insbesondere in der Ecke einer Dusche, **dadurch gekennzeichnet**, dass an den den Wänden (22) zugewandten Enden insbesondere Schenkeln (4) innenseitig jeweils Halter (1) befestigbar sind, die zwei Flachteile (5, 6) aufweisen, von denen das erste (5) durch mindestens eine Schraube (7) mit Mutter (11) am Schenkel (4) befestigbar ist, und dass das zweite Flachteil (6) eine Befestigungsstelle (2) für die Wand (22) aufweist, am ersten Flachteil (5) längs und waagerecht verschieblich geführt ist und zwischen dem ersten Flachteil (5) und dem Profilschenkel (4) liegt, um durch die Schraube (7) zwischen dem ersten Flachteil (5) und dem Profilschenkel (4) festklemmbar zu sein.

2. Befestigung nach Anspruch 1, **dadurch gekennzeichnet**, dass die Mutter (11) in einer inneren Längsnut (10) des Profils (2) einliegt und die äußeren Enden der Nutschenkel (12) abgewinkelt sind, um die Mutter (11) zu übergreifen.

3. Befestigung nach einem der vorherigen Ansprüche, **dadurch gekennzeichnet**, dass das erste Flachteil (5) mit aus dem ersten Flachteil an dessen zwei waagerechten Rändern ausgebogenen Vorsprüngen (Nasen) (14) in der Nut (10) des Profils (2) einliegt.

4. Befestigung nach Anspruch 1 oder 2, **dadurch gekennzeichnet**, dass das zweite Flachteil (6) an beiden waagerechten Rändern jeweils einen von dem Schenkel abgewandt ausgebogenen Bereich (16) aufweist, der das erste Flachteil (5) jeweils seitlich übergreift.

5. Befestigung nach einem der vorherigen Ansprüche, **dadurch gekennzeichnet**, dass das freie Ende des zweiten Flachteils insbesondere ein- oder zweimal gebogen ist, um eine Befestigungsstelle (2) für die Wand (22) zu bilden.

6. Befestigung nach einem der vorherigen Ansprüche, **dadurch gekennzeichnet**, dass das insbesondere U-förmige Profil (2) ein Stranggußprofil aus Aluminium ist.

7. Befestigung nach einem der vorherigen Ansprüche, **dadurch gekennzeichnet**, dass die Flachteile (5, 6) aus Blech sind.
